# EUROPÄISCHE PATENTSCHRIFT

(11) **EP 4 234 420 B1**
(45) Veröffentlichungstag und Bekanntmachung des Hinweises auf die Patenterteilung: **29.07.2026**
(21) Anmeldenummer: 23178314.3
(22) Anmeldetag: 16.06.2021
(51) Int. Cl.: B65C 9/28

(54) **BLASETIKETTIERER**
AIR-BLAST LABELER
ÉTIQUETEUSE PAR SOUFFLAGE

(43) Veröffentlichungstag der Anmeldung: 30.08.2023
(62) Teilanmeldung aus: 21179819.4
(73) Patentinhaber: Bizerba SE & Co. KG, 72336 Balingen (DE)
(72) Erfinder: Schoen, Thomas, 72336 Balingen (DE)
(74) Vertreter: Manitz Finsterwald Patent- und Rechtsanwaltspartnerschaft mbB

(56) Entgegenhaltungen:
- EP-B1- 3 271 254
- WO-A1-2020/116575
- DE-A1- 102015 106 647
- DE-A1- 19 545 191
- US-A- 4 612 079
- US-A- 4 707 211
- US-A- 5 865 918
- US-B1- 10 407 201

## Beschreibung

Die Erfindung betrifft einen Blasetikettierer zum Aufbringen von Etiketten auf Verpackungen.

Etikettierer kommen bei Preisauszeichnungssystemen zum Einsatz, die für die gewichtsvariable Preis- und Warenauszeichnung im Handel, Handwerk und in Industriebetrieben eingesetzt werden. Dabei wird das Gewicht der Verpackungen beim Transport über ein Wägeband durch eine Wägezelle, auf der sich das Wägeband abstützt, bestimmt und anschließend wird durch den Etikettierer ein entsprechendes Etikett mit dem Gewicht und einem zugehörigen Preis gedruckt und die Verpackung mit dem entsprechenden Etikett versehen.

Bei einem Stempeletikettierer werden die Etiketten mittels eines Stempelkopfes mechanisch auf die Verpackungen aufgestempelt. Hierdurch können die Verpackungen, je nach Ausgestaltung, jedoch beschädigt werden. Bei einem Blasetikettierer hingegen werden die Etiketten berührungslos in Richtung der Verpackungen abgeblasen, so dass Beschädigungen vermieden werden können. Darüber hinaus können mit einem Blasetikettierer auch unebene Verpackungen etikettiert werden.

Aus dem Dokument DE 10 2015 106 647 A1 ist ein Blasetikettierer mit einem Blaskopf bekannt, der eine Etikettenanlagefläche aufweist, die mit Ansaugöffnungen und Abblasöffnungen durchsetzt ist, wobei die Etiketten an der Etikettenanlagefläche durch Saugluft gehalten und von der Etikettenanlagefläche durch Druckluft abgeblasen werden. Dabei ist vorgesehen, dass die Etiketten gedreht werden können, bevor sie auf die Verpackungen übertragen werden, so dass die Etiketten relativ zu den Verpackungen in Drehrichtung ausgerichtet werden können. Hierzu ist ein Teil der Etikettenanlagefläche als ein ringförmiger Bereich mit Ansaugöffnungen ausgebildet. Um ein an der Etikettenanlagefläche gehaltenes Etikett zu drehen, wird der ringförmige Bereich mit dem daran angesaugten Etikett aus der übrigen Etikettenanlagefläche ausgefahren, gedreht und schließlich wieder eingefahren, bevor das Etikett in einer durch die Drehung veränderten Position dann in Richtung der jeweiligen Verpackung abgeblasen wird. Das Ein- und Ausfahren des ringförmigen Bereichs kostet jedoch Zeit und beschränkt somit den Durchsatz des Blasetikettierers.

Ein Blasetikettierer mit den Merkmalen des Oberbegriffs des Anspruchs 1 ist aus dem Dokument WO 2020/116575 A1 bekannt. Das Dokument US 10,407,201 B1 offenbart einen Blaskopf mit einer Basisplattform und einer Halteplattform mit einer Etikettenanlagefläche, wobei die Halteplattform zum Abblasen und Ansaugen von Etiketten ausgebildet ist. Das Dokument EP 3 271 254 B1 offenbart einen Blaskopf aufweisend eine Basisplattform mit einem Luftanschluss und eine als Abblas- und/oder Ansaugdüse ausgebildete Halteplattform mit einer Etikettenanlagefläche. Bei beiden zuletzt genannten Dokumenten ist die Halteplattform drehbar an der Basisplattform gelagert, wobei die Basisplattform einen Antrieb aufweist, der dazu ausgelegt ist, die Halteplattform drehbar anzutreiben, um ein an der Etikettenanlagefläche gehaltenes Etikett zu drehen.

Der Erfindung liegt die Aufgabe zugrunde, eine Möglichkeit anzugeben, Etiketten und Verpackungen in Drehrichtung zueinander auszurichten, wobei gleichzeitig ein hoher Durchsatz beim Aufbringen der Etiketten auf die Verpackungen gewährleistet werden kann.

Diese Aufgabe wird durch einen Blasetikettierer mit den Merkmalen des Anspruchs 1 gelöst, und insbesondere durch einen Blasetikettierer zum Aufbringen von Etiketten auf Verpackungen, mit einem Blaskopf aufweisend eine Basisplattform mit einer Luftanschlusseinrichtung, die mehrere Anschlüsse mit einem Druckluftanschluss und wenigstens einem Saugluftanschluss umfasst, und eine Halteplattform mit einer Etikettenanlagefläche, die von einer Vielzahl von mit dem Druckluftanschluss in Fluidverbindung stehenden Abblasöffnungen und einer Vielzahl von mit dem wenigstens einen Saugluftanschluss in Fluidverbindung stehenden Ansaugöffnungen durchsetzt ist, wobei die Halteplattform drehbar an der Basisplattform gelagert ist, wobei die Basisplattform einen Antrieb mit einem Elektromotor aufweist, und wobei der Antrieb dazu ausgelegt ist, die Halteplattform drehbar anzutreiben, um ein an der Etikettenanlagefläche gehaltenes Etikett zu drehen.

Der Blaskopf umfasst demnach eine Basisplattform und eine relativ dazu drehbare Halteplattform mit der Etikettenanlagefläche mit den Abblasöffnungen und Ansaugöffnungen des Blaskopfes. An der Basisplattform sind die Anschlüsse für die Druckluft und die Saugluft für die Abblasöffnungen und die Ansaugöffnungen und der Elektromotor zum Drehen der Halteplattform vorgesehen. Im Gegensatz zu dem aus dem Stand der Technik bekannten Blasetikettierer wird bei dem erfindungsgemäßen Blasetikettierer nicht nur ein Teil der Etikettenanlagefläche mit nur einigen Ansaugöffnungen gedreht, sondern es wird die gesamte Etikettenanlagefläche mit allen ihren Abblasöffnungen und Ansaugöffnungen gedreht. Hierdurch kann auf ein zusätzliches Ein- und Ausfahren der Etiketten, wie es bei dem aus dem Stand der Technik bekannten Blasetikettierer erforderlich ist, verzichtet werden, so dass ein hoher Durchsatz beim Aufbringen der Etiketten auf die Verpackungen erreicht werden kann. Die Formulierung "mit einem Druckluftanschluss" schließt dabei nicht aus, dass mehr als ein Druckluftanschluss vorgesehen ist.

Dabei kann vorgesehen sein, dass die Halteplattform in beiden Drehrichtungen drehbar ist. Insbesondere kann die Halteplattform aus einer Ausgangsposition in die eine und in die andere Drehrichtung drehbar sein und/oder in einer Drehrichtung aus einer Ausgangsposition herausgedreht und entgegen der einen Drehrichtung in die Ausgangsposition zurückgedreht werden. Zusätzlich oder alternativ kann vorgesehen sein, dass die Halteplattform unbegrenzt drehbar ist, d.h. dass kein Anschlag für die Drehung vorgesehen ist, sondern die Halteplattform kontinuierlich in zumindest einer der beiden Drehrichtungen gedreht werden kann.

Gemäß einer bevorzugten Ausführungsform weist die Luftanschlusseinrichtung eine mehrkanalige Drehdurchführung auf, um für die Druckluft und die Saugluft einen abgedichteten Übergang zwischen der Basisplattform und der relativ zu der Basisplattform drehbaren Halteplattform zu realisieren. Mit der Drehdurchführung kann auf einfache und zuverlässige Weise erreicht werden, die drehbare Lagerung der Halteplattform an der Basisplattform zu realisieren, wobei gleichzeitig die Versorgung der Abblasöffnungen und Ansaugöffnungen mit Druckluft und Saugluft sichergestellt ist. Bevorzugt entspricht die Anzahl der Kanäle der Drehdurchführung der Anzahl der Anschlüsse der Basisplattform. Grundsätzlich kann die Drehdurchführung axiale und/oder radiale Schnittstellen zur Übergabe der Druckluft und der Saugluft aufweisen. Insbesondere kann die Drehdurchführung einen Außenzylinder und einen relativ zu dem Außenzylinder von dem Antrieb drehbaren Innenzylinder umfassen, wobei die Halteplattform dreh- und axialfest an dem Innenzylinder gehaltert ist.

Konkret kann zwischen dem Außenzylinder und dem Innenzylinder eine der Anzahl an Anschlüssen entsprechende Anzahl an voneinander abgedichteten Ringkanälen ausgebildet sein, wobei an jeden Ringkanal in radialer Richtung über eine zugehörige Öffnung in dem Außenzylinder einer der Anschlüsse und in axialer Richtung über eine zugehörige Öffnung in dem Innenzylinder ein zugehöriger Druckluft- oder Saugluftkanal angeschlossen ist, wobei ein Druckluftkanal und wenigstens ein Saugluftkanal vorgesehen sind, die innerhalb des Innenzylinders nebeneinander und zu demselben axialen Ende des Innenzylinders hin verlaufen. Das andere axiale Ende des Innenzylinders kann somit frei von Anschlüssen gehalten werden, so dass der Antrieb behinderungsfrei an diesem Ende der Drehdurchführung angreifen kann. Die Formulierung "ein Druckluftkanal" schließt wiederum nicht aus, dass mehr als ein Druckluftkanal vorgesehen ist. Grundsätzlich kann die Drehdurchführung neben den vorgenannten Ringkanälen einen oder mehrere weitere Ringkanäle besitzen, denen jedoch keine Anschlüsse zugeordnet sind bzw. die nicht verwendet werden.

Vorzugweise umfasst die Halteplattform ein Druckluft- und Saugluftleitungssystem, das die Abblasöffnungen und die Ansaugöffnungen mit der Drehdurchführung, insbesondere dem vorgenannten Druckluftkanal und dem vorgenannten wenigstens einen Saugluftkanal, verbindet. Das Druckluft- und Saugluftleitungssystem kann mehrfach verzweigt sein, um sämtliche Abblasöffnungen und sämtliche Ansaugöffnungen mit dem Druckluftkanal bzw. dem wenigstens einen Saugluftkanal zu verbinden.

Vorzugsweise weist die Halteplattform einen in Richtung der Basisplattform abstehenden Luftanschlussstutzen auf, der eine gemeinsame Schnittstelle des Druckluft- und Saugluftleitungssystems zu der Drehdurchführung bildet und der bei einer Drehung des Innenzylinders von einem gegenförmig ausgebildeten Kopplungsabschnitts, der an einem der Halteplattform zugewandten Ende des Innenzylinders angeformt ist, mitgenommen wird. Hierdurch können das Druckluft- und Saugluftleitungssystem der Halteplattform einerseits und die Drehdurchführung der Basisplattform andererseits auf einfache Weise mechanisch und fluidtechnisch miteinander verbunden werden. Insbesondere kann vorgesehen sein, dass der Kopplungsabschnitt eine Aufnahme aufweist, die den Luftanschlussstutzen übergreift.

Der Antrieb kann ein dem Elektromotor nachgeschaltetes Riemengetriebe mit einer Antriebsriemenscheibe und einer Abtriebsriemenscheibe umfassen, wobei der drehbare Innenzylinder drehfest mit der Abtriebsriemenscheibe verbunden ist. Mit Hilfe des Riemengetriebes kann ein Drehmoment von dem Elektromotor auf den Innenzylinder einfach und wartungsfrei übertragen werden. Ferner wird eine elastische Kraftübertragung gewährleistet, die stoß- und schwingungsdämpfend wirkt.

Erfindungsgemäß umfasst die Etikettenanlagefläche einen ersten Anlagebereich und einen gegenüber dem ersten Anlagebereich in der Ebene der Etikettenanlagefläche linear verschiebbaren zweiten Anlagebereich, wobei die Ansaugöffnungen zumindest in dem zweiten Anlagebereich ausgebildet sind, und wobei die Basisplattform einen weiteren Elektromotor aufweist, der Teil eines weiteren Antriebs ist, der dazu ausgelegt ist, den zweiten Anlagebereich linear verschiebbar anzutreiben, um ein an dem zweiten Anlagebereich gehaltenes Etikett linear zu verfahren. Die auf die Verpackungen aufzubringenden Etiketten können vor dem Abblasen daher nicht nur gedreht, sondern auch linear verschoben werden, so dass nicht nur die Orientierung der Etiketten auf den Verpackungen beeinflusst werden kann, sondern auch deren Position.

Darüber hinaus kann zur Übernahme der Etiketten der zweite Anlagebereich in Richtung einer Etikettenzuführeinrichtung des Blasetikettierers, insbesondere einem Drucker mit einer Etiketten-Spendekante, verschoben werden, um die Übergabe der Etiketten von der Etikettenzuführeinrichtung an den Blaskopf zu vereinfachen bzw. sicherer zu gestalten.

Insbesondere kann vorgesehen sein, dass in dem zweiten Anlagebereich nur Ansaugöffnungen ausgebildet sind. Die Abblasöffnungen sind dann ausschließlich in dem ersten Anlagebereich ausgebildet. In dem ersten Anlagebereich können sowohl Ansaugöffnungen als auch Abblasöffnungen ausgebildet sein. Es kann vorgesehen sein, dass die Ansaugöffnungen des ersten Anlagebereichs und des zweiten Anlagebereichs alternierend mit Saugluft beaufschlagt werden, insbesondere die Etiketten von dem zweiten Anlagebereich an den ersten Anlagebereich übergeben werden. Das Abblasen der Etiketten kann durch die Abblasöffnungen des ersten Anlagebereichs erfolgen.

Bevorzugt sind die Ansaugöffnungen sowohl in dem zweiten Anlagebereich als auch in dem ersten Anlagebereich ausgebildet, wobei der Blasetikettierer dazu ausgelegt ist, beim Verschieben des zweiten Anlagebereichs lediglich die Ansaugöffnungen des zweiten Anlagebereichs mit Saugluft zu beaufschlagen. Ein Beaufschlagen der Ansaugöffnungen des ersten Anlagebereichs wäre beim Verfahren der Etiketten hinderlich und findet bevorzugt deshalb nicht statt.

Gemäß einer weiteren bevorzugten Ausführungsform ist vorgesehen, dass der Blasetikettierer dazu ausgelegt ist, im Betrieb den zweiten Anlagebereich aus einer Ausgangsstellung in eine Übernahmestellung zu verschieben, um in der Übernahmestellung ein Etikett zu übernehmen, den zweiten Anlagebereich mit dem übernommenen Etikett aus der Übernahmestellung in die Ausgangsstellung zurück zu verschieben, wobei beim Zurückverschieben lediglich die Ansaugöffnungen des zweiten Anlagebereichs mit Saugluft beaufschlagt werden, nach dem Zurückverschieben lediglich die Ansaugöffnungen des ersten Anlagebereichs mit Saugluft zu beaufschlagen und anschließend das Etikett abzublasen. Der zweite Anlagebereich kann dann bereits wieder in die Übernahmeposition für das nächste Etikett verschoben werden, während die Halteplattform noch in die korrekte Orientierung für das aktuelle Etikett gedreht wird. Dadurch kann der Durchsatz beim Aufbringen der Etiketten auf die Verpackungen weiter erhöht werden.

Bevorzugt umfasst der wenigstens eine Saugluftanschluss einen ersten Saugluftanschluss und einen zweiten Saugluftanschluss, wobei die Ansaugöffnungen des ersten Haltebereichs mit dem ersten Saugluftanschluss und die Ansaugöffnungen des zweiten Haltebereichs mit dem zweiten Saugluftanschluss in Fluidverbindung stehen. Dies ermöglicht auf einfache Weise, den ersten Anlagebereich und den zweiten Anlagebereich getrennt voneinander, insbesondere alternierend, mit Saugluft zu beaufschlagen.

Der erste Anlagebereich und der zweite Anlagebereich können jeweils durch mehrere Anlageleisten gebildet sein, die alle gleichgerichtet sind, wobei die Anlageleisten des ersten Anlagebereichs und die Anlageleisten des zweiten Anlagebereichs abwechselnd nebeneinander angeordnet sind. Dadurch können sowohl der erste Anlagebereich auch als der zweite Anlagebereich ein an der Etikettenanlagefläche gehaltenes Etikett jeweils möglichst großflächig mit Saugluft beaufschlagen. Dies ist insbesondere bei einer alternierenden Beaufschlagung von Vorteil. Insbesondere kann vorgesehen sein, dass die Anlageleisten des zweiten Anlagebereichs kürzer als die Anlageleisten des ersten Anlagebereichs sind. In der vorgenannten Übernahmestellung können die Anlageleisten des zweiten Anagebereichs bündig mit den Anlageleisten des ersten Anlagebereichs abschließen.

Gemäß einer weiteren bevorzugten Ausführungsform umfasst die Halteplattform einen Grundkörper mit dem ersten Anlagebereich und eine Schlittenanordnung mit dem zweiten Anlagebereich, wobei die Schlittenanordnung über eine drehbar an dem Grundkörper gelagerte Antriebswelle, die Teil des weiteren Antriebs ist, linear antreibbar ist. Hierdurch kann die Verschiebbarkeit des zweiten Anlagebereichs auf einfache und zuverlässige Weise erreicht werden. Der Grundkörper kann dabei zwei in Richtung der Basisplattform abstehende Haltebügel umfassen, an denen die Schlittenanordnung abgestützt ist.

Die Schlittenanordnung kann zwei Schlitten umfassen, die parallel und gleichlaufend zueinander verschiebbar sind, wobei jeder Schlitten einen von zwei Teilen des zweiten Anlagebereichs trägt. Die beiden Schlitten können auf einander gegenüberliegenden Seiten der vorgenannten Drehdurchführung angeordnet sein, wodurch eine gewisse Symmetrie erreicht werden kann, die ein ausbalanciertes Drehen der Haltplattform sowie ein ausbalanciertes Verschieben des zweiten Anlagebereichs ermöglicht.

Die Halteplattform kann zwei Gewindespindeln umfassen, wobei die beiden Schlitten jeweils als Spindelmutter ausgebildet und jeweils auf einer der beiden Gewindespindeln aufgefädelt sind, wobei eine Drehung der beiden Gewindespindeln eine Verschiebung der beiden Schlitten bewirkt. Hierdurch wird auf einfache Art ein exaktes Verschieben der beiden Schlitten ermöglicht. Die Halteplattform kann für jeden Schlitten wenigstens eine Führungsstange aufweisen, entlang der der jeweilige Schlitten verschiebbar geführt ist. Hierdurch können die beiden Schlitten beim Verschieben besonders stabil gehalten werden. Insbesondere sind die Führungsstangen an den beiden Haltebügeln abgestützt.

Vorzugsweise weist die Halteplattform ein Mehrfachantrieb-Riemengetriebe auf, das Teil des weiteren Antriebs ist, wobei die beiden Gewindespindeln über das Mehrfachantrieb-Riemengetriebe antriebswirksam mit der Antriebswelle verbunden sind. Mittels eines Mehrfachantrieb-Riemengetriebes kann auf einfache Weise eine Kopplung zwischen der Antriebswelle einerseits und den beiden Gewindespindeln andererseits erreicht werden.

Bevorzugt umfasst die Basisplattform einen dem weiteren Elektromotor nachgeschaltetes weiteres Riemengetriebe mit einer weiteren Antriebsriemenscheibe und einer weiteren Abtriebsriemenscheibe, welches weitere Riemengetriebe Teil des weiteren Antriebs ist, wobei die weitere Abtriebsriemenscheibe, insbesondere über ein Kugellager, auf dem drehbaren Innenzylinder gelagert ist. Mit Hilfe des weiteren Riemengetriebes kann ein Drehmoment von dem weiteren Elektromotor einfach und wartungsfrei übertragen werden. Ferner wird eine elastische Kraftübertragung gewährleistet, die stoß- und schwingungsdämpfend wirkt.

Darüber hinaus ist bevorzugt, wenn der weitere Antrieb ein dem weiteren Riemengetriebe nachgeschaltetes Kegelradgetriebe mit einem Tellerrad und einem Ritzel aufweist, wobei das Tellerrad auf dem drehbaren Innenzylinder gelagert, insbesondere gleitgelagert, und mit der weiteren Abtriebsriemenscheibe drehfest verbunden ist, und wobei das Ritzel drehbar an dem Grundkörper gelagert und mit der Antriebswelle drehfest verbunden ist. Der Elektromotor und der weitere Elektromotor weisen jeweils eine Abtriebswelle auf, die, insbesondere im Sinne einer besonders kompakten Ausbildung des Blaskopfes, bevorzugt parallel zueinander ausgerichtet sind. Mit einem Kegelradgetriebe kann auf einfache Weise eine Drehbewegung parallel zu der Drehachse der Halteplattform in eine Drehbewegung quer, insbesondere senkrecht, zu der Drehachse der Halteplattform umgesetzt werden. Dadurch kann der weitere Elektromotor des weiteren Antriebs an der Basisplattform befestigt werden und wird mit der Drehung der Halteplattform nicht mit bewegt. Das Gewicht des weiteren Elektromotors trägt damit nicht zur Trägheit der Halteplattform bei.

Vorzugsweise ist der Blasetikettierer dazu ausgelegt, den weiteren Elektromotor derart anzusteuern, dass eine durch eine Drehung des Innenzylinders bedingte Verschiebung des zweiten Anlagebereichs ausgeglichen wird. Eine Drehung der Halteplattform kann, je nach Aufbau des weiteren Antriebs, zu einer Verschiebung des zweiten Anlagebereichs führen. Dem kann durch ein entsprechendes Gegensteuern mittels des weiteren Antriebs entgegengewirkt werden. Sofern beabsichtigt ist, gleichzeitig mit einer Drehung der Halteplattform den zweiten Anlagebereich zu verschieben, wird die durch die Drehung des Innenzylinders bedingte Verschiebung des zweiten Anlagebereichs bei der Ansteuerung des weiteren Elektromotors entsprechend berücksichtigt, um die gewollte Verschiebung des zweiten Anlagebereichs zu erreichen.

Die Erfindung betrifft ferner ein Preisauszeichnungssystem zur automatischen Verwiegung und Etikettierung von Verpackungen mit einem Blasetikettierer, wie er vorstehend beschrieben ist, und einer Transportvorrichtung einschließlich eines Wägebands, um die Verpackungen zu wiegen und an dem Blasetikettierer vorbeizuführen.

Gemäß einer bevorzugten Ausführungsform umfasst das Preisauszeichnungssystem eine in Transportrichtung vor dem Blasetikettierer angeordnete Kamera, um die Drehstellung der jeweiligen Verpackung zu erfassen, und eine mit der Kamera und dem Blasetikettierer verbundene Steuereinheit, die dazu ausgelegt ist, den Elektromotor des Antriebs des Blasetikettierers in Abhängigkeit von der erfassten Drehstellung der jeweiligen Verpackung anzusteuern.

Üblicherweise werden die Verpackungen ausgerichtet an dem Blasetikettierer vorbeigeführt. Allerdings kann die tatsächliche Ausrichtung einer Verpackung gegenüber der gewünschten Ausrichtung gerade um 90° gedreht sein, d.h. eine gewünscht längs ausgerichtete Verpackung kommt quer ausgerichtet beim Blasetikettierer an, oder umgekehrt. Dies kann durch die Kamera erkannt und das auf diese Verpackung aufzubringende Etikett kann entsprechend um 90° gedreht werden, um das Etikett mit korrekter Orientierung auf die Verpackung aufzubringen.

Darüber hinaus kann es auch vorkommen, dass einzelne Verpackungen unausgerichtet an dem Blasetikettierer vorbeilaufen, d.h. dass sie gegenüber einer Längs- oder Querausrichtung, insbesondere um wenige Grad, verdreht sind. Auch eine derartige Verdrehung kann durch die Kamera detektiert und durch eine entsprechende Drehung des aufzubringenden Etiketts ausgeglichen werden, so dass das Etikett trotz verdrehter Verpackung mit korrekter Orientierung auf die Verpackung aufgebracht werden kann.

Weitere vorteilhafte Ausgestaltungen der Erfindung sind in den Unteransprüchen, der Figurenbeschreibung und der Zeichnung beschrieben.

Die Erfindung wird im Folgenden beispielhaft unter Bezugnahme auf die Zeichnung beschrieben. Es zeigen
- Fig. 1: eine perspektivische Vorderansicht eines Blaskopfes eines erfindungsgemäßen Blasetikettierers umfassend eine Basisplattform mit einer Drehdurchführung und eine Halteplattform mit einem Grundkörper,
- Fig. 2: eine perspektivische Rückansicht des Blaskopfes aus Fig. 1,
- Fig. 3: den Blaskopf aus Fig. 1 in einer Ansicht von unten,
- Fig. 4: die Drehdurchführung gemäß Fig. 1 in Einzeldarstellung,
- Fig. 5: die Drehdurchführung aus Fig. 4 in einer Explosionsdarstellung,
- Fig. 6: einen Innenzylinder der Drehdurchführung aus Fig. 4 von unten, und
- Fig. 7: die Halteplattform aus Fig. 1 in einer perspektivischen Ansicht.

In den Fig. 1 und 2 ist ein Blaskopf 11 eines erfindungsgemäßen Blasetikettierers zum Aufbringen von Etiketten auf Verpackungen dargestellt. Der Blasetikettierer ist Teil eines Preisauszeichnungssystems zur automatischen Verwiegung und Etikettierung von Verpackungen. Das Preisauszeichnungssystem umfasst neben dem Blasetikettierer eine Transportvorrichtung einschließlich eines Wägebands, um die Verpackungen zu wiegen und an dem Blasetikettierer vorbeizuführen.

Der Blaskopf 11 umfasst eine Basisplattform 13 und eine Haltplattform 15. Die Basisplattform 13 umfasst eine Luftanschlusseinrichtung mit einem Druckluftanschluss 17 (in Fig. 1 links Mitte) sowie einem ersten Saugluftanschluss 17 (in Fig. 1 rechts oben) und einem zweiten Saugluftanschluss 17 (in Fig. 1 rechts unten). Der Druckluftanschluss 17 wird an einen Drucklufterzeuger angeschlossen, und die beiden Saugluftanschlüsse 17 werden an einen Sauglufterzeuger bzw. Vakuumerzeuger angeschlossen, wobei die beiden Saugluftanschlüsse unabhängig voneinander mit Saugluft bzw. Vakuum beaufschlagbar sind. An der Unterseite der Halteplattform ist eine Etikettenanlagefläche 23 ausgebildet, an der die Etiketten zunächst über Saugluft gehalten und anschließend über Druckluft auf eine Verpackung abgeblasen werden können. Hierzu sind in der Etikettenanlagefläche 23 eine Vielzahl von mit dem Druckluftanschluss 17 in Fluidverbindung stehenden Abblasöffnungen 25 und eine Vielzahl von mit den beiden Saugluftanschlüssen 17 in Fluidverbindung stehenden Ansaugöffnungen 27 vorgesehen, wie aus Fig. 3 ersichtlich ist. Sämtliche Abblasöffnungen 25 sind mit einem Bezugszeichen versehen. Der Übersichtlichkeit halber sind aber nur einige der Ansaugöffnungen 27 mit einem Bezugszeichen versehen. Die wirksame Fläche der Ansaugöffnungen 27 ist durch in der Etikettenanlagefläche 23 ausgebildete Rillen 95 und kreisrunde Vertiefungen 97 vergrößert. Weitere Abblas- oder Ansaugöffnungen sind nicht vorgesehen.

Um die Etiketten nach ihrer Übernahme von einer Etikettenzuführeinrichtung des Blasetikettierers drehen zu können, ist die Haltplattform 15 drehbar an der Basisplattform 13 gelagert. Dies ermöglicht, die Etiketten relativ zu den Verpackungen in Drehrichtung auszurichten. Hierzu weist die Basisplattform 13 einen Antrieb mit einem Elektromotor 29 auf. Um die an dem Druckluftanschluss 17 und an den beiden Saugluftanschlüssen 17 zur Verfügung stehende Druckluft und Saugluft von der stehenden Basisplattform 13 an die drehbare Halteplattform 15 mit den Abblas- und Ansaugöffnungen 25, 27 weitergeben zu können, weist die Luftanschlusseinrichtung eine mehrkanalige Drehdurchführung 31 auf (vgl. die Fig. 4 bis 6). Die Drehdurchführung 31 umfasst einen stehenden Außenzylinder 33 und einen drehbaren Innenzylinder 35, an dessen unterem Ende die Halteplattform 15 befestigt ist. An seinem oberen Ende ist der Innenzylinder 35 an eine Abtriebsriemenscheibe 39 gekoppelt, die zu einem dem Elektromotor 29 nachgeschalteten Zahnriemengetriebe gehört, dessen Antriebsriemenscheibe 37 von der Motorwelle des Elektromotors 29 angetrieben wird. Der Riemen des Zahnriemengetriebes ist der besseren Erkennbarkeit der übrigen Bauteile halber nicht dargestellt.

Zwischen dem Außenzylinder 33 und dem Innenzylinder 35 sind drei gegeneinander abgedichtete Ringkanäle 41 ausgebildet, und innerhalb des Innenzylinders 35 sind ein dem Druckluftanschluss 17 zugeordneter Druckluftkanal 45 und ein erster, dem ersten Saugluftanschluss 17 zugeordneter Saugluftkanal 45 und ein zweiter, dem zweiten Saugluftanschluss 17 zugeordneter Saugluftkanal 45 ausgebildet. Die Ringkanäle 41 sind in radialer Richtung jeweils über eine zugehörige, in dem Außenzylinder 33 ausgebildete Öffnung 43 mit einem der drei Anschlüsse 17 und in axialer Richtung jeweils über eine zugehörige, in dem Innenzylinder 35 ausgebildete Öffnung 47, von denen nur zwei sichtbar sind, mit einem der drei Kanäle 45 fluidverbunden. Die Kanäle 45 liegen nebeneinander und verlaufen zu dem unteren Ende des Innenzylinders 35 hin. Aufgrund dieser Ausbildung der Drehdurchführung 31 ist die Halteplattform 15 in beiden Drehrichtungen und unbegrenzt, d.h. ohne Anschlag, drehbar.

Um die Abblasöffnungen 25 mit dem Druckkanal 45 und die Ansaugöffnungen 27 mit den beiden Saugluftkanälen 45 zu verbinden, umfasst die Halteplattform 15 einen in Richtung der Basisplattform 13 abstehenden Luftanschlussstutzen 49 (vgl. Fig. 7), der eine gemeinsame Schnittstelle eines Druckluft- und Saugluftleitungssystems 51 der Halteplattform 15 zu der Drehdurchführung 31 bildet. An seinem unteren Ende weist der Innenzylinder 35 einen angeformten Kopplungsabschnitt 53 mit einer gegenförmig zu dem Luftanschlussstutzen 49 ausgebildeten Aufnahme 55 auf, die den Luftanschlussstutzen 49 übergreift und die bei einer Drehung des Innenzylinders 35 den Luftanschlussstutzen 49 mitnimmt, so dass die Halteplattform 15 entsprechend gedreht wird. Die Kanäle 45 tauchen dabei in in dem Luftanschlussstutzen 49 ausgebildete Aufnahmeöffnungen 89 ein, von denen sich das Druckluft- und Saugluftleitungssystem 51 zu den Abblas- und Ansaugöffnungen 25, 27 erstreckt. Das Druckluft- und Saugluftleitungssystem 51 ist derart gestaltet, dass die dem Druckluftkanal 45 zugeordneten Leitungen, die dem ersten Saugluftkanal 45 zugeordneten Leitungen und die dem zweiten Saugluftkanal 45 zugeordneten Leitungen getrennt voneinander verlaufen.

Wie sich aus Fig. 3 ergibt, ist die Etikettenanlagefläche 23 in einen ersten Anlagebereich 57 und einen zweiten Anlagebereich 59 unterteilt, wobei der zweite Anlagebereich 59 gegenüber dem ersten Anlagebereich 57 in der Ebene der Etikettenanlagefläche 23 linear verschiebbar ist, wie nachstehend noch näher erläutert ist, um ein an dem zweiten Anlagebereich 59 gehaltenes Etikett linear zu verfahren. Hierdurch kann die Position der Etiketten auf den Verpackungen angepasst werden. Darüber hinaus können durch den verschiebbaren zweiten Anlagebereich 59 die Etiketten von der Etikettenzuführeinrichtung abgeholt werden.

Sowohl der erste Anlagebereich 57 als auch der zweite Anlagebereich 59 der Etikettenanlagefläche 23 sind jeweils durch mehrere Anlageleisten 61, 63 gebildet. Sämtlich Anlagenleisten 61, 63 sind gleichgerichtet, wobei die Anlageleisten 61, 63 des ersten und des zweiten Anlagebereichs 57, 59 abwechselnd nebeneinander angeordnet sind. Wie aus Fig. 3 ersichtlich ist, sind die Anlageleisten 63 des zweiten Anlagebereichs 59 kürzer als die Anlageleisten 61 des ersten Anlagebereichs 57. **In** dem ersten Anlagebereich 57 sind sowohl Ansaugöffnungen 27 als auch Abblasöffnungen 25 ausgebildet, in dem zweiten Anlagebereich 59 sind nur Ansaugöffnungen 27 ausgebildet. Dabei sind die Ansaugöffnungen 27 des ersten Anlagebereichs 57 mit dem ersten Saugluftanschluss 17 und die Ansaugöffnungen 27 des zweiten Anlagebereichs 59 mit dem zweiten Saugluftanschluss 17 verbunden. Insbesondere ist vorgesehen, dass lediglich die Ansaugöffnungen 27 des zweiten Anlagebereichs 59 mit Saugluft beaufschlagt werden, wenn der zweite Anlagebereich 59 verschoben wird.

Dies ermöglicht einen Betrieb des Blasetikettierers, bei dem die Anlageleisten 63 des zweiten Anlagebereichs 59 aus der in Fig. 3 gezeigten Ausgangsstellung in eine nicht dargestellte Übernahmestellung verschoben werden, in der sie mit den Anlageleisten 61 des ersten Anlagebereichs 57 bündig abschließen, um ein Etikett von der Etikettenzuführeinrichtung zu übernehmen. Anschließend werden die Anlageleisten 63 des zweiten Anlagebereich 59 in die Ausgangstellung zurückverschoben, wobei während des Zurückverschiebens lediglich die Ansaugöffnungen 27 des zweiten Anlagebereichs 59 mit Saugluft beaufschlagt werden. Nach dem Zurückverschieben übergibt der zweite Anlagebereich 59 das Etikett an den ersten Anlagebereich 57, indem die Ansaugöffnungen 27 des zweiten Anlagebereichs 59 deaktiviert und die Ansaugöffnungen 27 des ersten Anlagebereichs 57 aktiviert werden. Anschließend kann das Etikett durch die Abblasöffnungen 25 des ersten Anlagebereichs 57 abgeblasen werden. Die Übergabe des Etiketts von dem zweiten Anlagebereich 59 an den ersten Anlagebereich 57 ermöglicht, dass der zweite Anlagebereich 59 bereits wieder in die Übernahmestellung verschoben werden kann, um das nächste Etikett abzuholen, während die Halteplattform 15 noch in die korrekte Orientierung für das aktuelle Etikett gedreht wird.

Um den zweiten Anlagebereich 59 zu verschieben, weist die Basisplattform 13 einen weiteren Antrieb mit einem weiteren Elektromotor 65 auf. Dem weiteren Elektromotor 65 ist ein weiteres Zahnriemengetriebe mit einer weiteren Antriebsriemenscheibe 67 und einer weiteren Abtriebsriemenscheibe 69, die über ein Kugellager auf dem drehbaren Innenzylinder 35 gelagert ist, nachgeschaltet. Der Riemen des weiteren Zahnriemengetriebes ist der besseren Erkennbarkeit der übrigen Bauteile halber nicht dargestellt, und die weitere Antriebsriemenscheibe 67 ist entgegen der Darstellung gezahnt. Dem weiteren Zahnriemengetriebe wiederum ist ein Kegelradgetriebe mit einem Tellerrad 71 und einem Ritzel 73 nachgeschaltet. Das Tellerrad 71 ist mit der weiteren Abtriebsriemenscheibe 69 drehfest verbunden und auf dem drehbaren Innenzylinder 35 gleitgelagert, und das Ritzel 73 und eine drehfest mit dem Ritzel 73 verbundene Antriebswelle 77 sind jeweils drehbar an einem Grundkörper 75 der Halteplattform 15 gelagert.

An der Unterseite des Grundkörpers 75 ist der erste Anlagebereich 57 ausgebildet. Um die Ansaugöffnungen 27 der Anlageleisten 61 des ersten Anlagebereichs 57 an den Druckluftkanal 45 und den ersten Saugluftkanal 45 anzubinden, ist das Druckluft- und Saugluftleitungssystem 51 teilweise als in dem Grundkörper 75 der Halteplattform 15 integrierte Röhren 19 und teilweise als oberseitig auf dem Grundkörper 75 angeordnete Rohrleitungsstücke 21 ausgebildet.

Darüber hinaus weist der Grundkörper 75 zwei in Richtung der Basisplattform 13 abstehende Haltebügel 79 auf, an denen eine Schlittenanordnung abgestützt ist, die von der Antriebswelle 77 antreibbar ist, wobei der zweite Anlagebereich 59 an der Unterseite der Schlittenanordnung ausgebildet ist. Die Schlittenanordnung wird durch zwei Schlitten 81 gebildet, die parallel und gleichlaufend zueinander verschiebbar sind. Jeder der beiden Schlitten 81 trägt zwei der Anlageleisten 63 des zweiten Anlagebereichs 59.

Die beiden Schlitten 81 sind jeweils als Spindelmutter ausgebildet und jeweils auf einer Gewindespindel 83 aufgefädelt. Die beiden Gewindespindeln 83 werden über ein Mehrfachantrieb-Riemengetriebe 85 von der Antriebswelle 77 angetrieben. Eine Drehung der beiden Gewindespindeln 83 führt zu einer Verschiebung der beiden Schlitten 81 und damit des zweiten Anlagebereichs 59. Die beiden Schlitten 81 sind dabei jeweils entlang von zwei Führungsstangen 87, die durch die beiden Haltebügel 79 abgestützt sind, geführt.

Um die Ansaugöffnungen 27 der Anlageleisten 63 der Schlitten 81 an den zweiten Saugluftkanal 45 bzw. den zweiten Saugluftanschluss 17 anzubinden, weist das Druckluft- und Saugluftleitungssystem 51 einen von dem Luftanschlussstutzen 49 seitlich abgehenden Auslass 91 auf, der über einen nicht dargestellten, T-förmig verzweigten Rohrleitungsschlauch mit einem jeweiligen Einlass 93 der beiden Schlitten 81 verbunden ist.

Da bei einer Drehung der Halteplattform 15 sich das Ritzel 73 gegenüber dem Tellerrad 71 bewegt, würde bei einer Drehung der Halteplattform 15 automatisch auch der zweite Anlagebereich 59 verschoben werden. Dies wird dadurch verhindert, dass der weitere Elektromotor 65 derart angesteuert wird, dass eine durch eine Drehung des Innenzylinders 35 bedingte Verschiebung des zweiten Anlagebereichs 59 ausgeglichen wird. Sollen gleichzeitig die Halteplattform 15 gedreht und der zweite Anlagebereich 59 verschoben werden, wird dies entsprechend berücksichtigt.

### Bezugszeichenliste

- 11: Blaskopf
- 13: Basisplattform
- 15: Halteplattform
- 17: Druckluft- oder Saugluftanschluss
- 19: Röhre
- 21: Rohrleitungsstück
- 23: Etikettenanlagefläche
- 25: Abblasöffnung
- 27: Ansaugöffnung
- 29: Elektromotor
- 31: Drehdurchführung
- 33: Außenzylinder
- 35: Innenzylinder
- 37: Antriebsriemenscheibe
- 39: Abtriebsriemenscheibe
- 41: Ringkanal
- 43: Öffnung
- 45: Druckluft- oder Saugluftkanal
- 47: Öffnung
- 49: Luftanschlussstutzen
- 51: Druckluft- und Saugluftleitungssystem
- 53: Kopplungsabschnitt
- 55: Aufnahme
- 57: erster Anlagebereich
- 59: zweiter Anlagebereich
- 61: Anlageleiste
- 63: Anlageleiste
- 65: weiterer Elektromotor
- 67: weitere Antriebsriemenscheibe
- 69: weitere Abtriebsriemenscheibe
- 71: Tellerrad
- 73: Ritzel
- 75: Grundkörper
- 77: Antriebswelle
- 79: Haltebügel
- 81: Schlitten
- 83: Gewindespindel
- 85: Mehrfachantrieb-Riemengetriebe
- 87: Führungsstange
- 89: Aufnahmeöffnung
- 91: Auslass
- 93: Einlass
- 95: Rille
- 97: Vertiefung

## Patentansprüche

1. Blasetikettierer zum Aufbringen von Etiketten auf Verpackungen, mit einem Blaskopf (11) aufweisend eine Basisplattform (13) mit einer Luftanschlusseinrichtung, die mehrere Anschlüsse (17) mit einem Druckluftanschluss (17) und wenigstens einem Saugluftanschluss (17) umfasst, und eine Halteplattform (15) mit einer Etikettenanlagefläche (23), die von einer Vielzahl von mit dem Druckluftanschluss (17) in Fluidverbindung stehenden Abblasöffnungen (25) und einer Vielzahl von mit dem wenigstens einen Saugluftanschluss (17) in Fluidverbindung stehenden Ansaugöffnungen (27) durchsetzt ist, wobei die Halteplattform (15) drehbar an der Basisplattform (13) gelagert ist, wobei die Basisplattform (13) einen Antrieb mit einem Elektromotor (29) aufweist, und wobei der Antrieb dazu ausgelegt ist, die Halteplattform (15) drehbar anzutreiben, um ein an der Etikettenanlagefläche (23) gehaltenes Etikett zu drehen,
**dadurch gekennzeichnet,**
**dass** die Etikettenanlagefläche (23) einen ersten Anlagebereich (57) und einen gegenüber dem ersten Anlagebereich (57) in der Ebene der Etikettenanlagefläche (23) linear verschiebbaren zweiten Anlagebereich (59) umfasst, wobei die Ansaugöffnungen (27) zumindest in dem zweiten Anlagebereich (59) ausgebildet sind, und wobei die Basisplattform (13) einen weiteren Elektromotor (65) aufweist, der Teil eines weiteren Antriebs ist, der dazu ausgelegt ist, den zweiten Anlagebereich (59) linear verschiebbar anzutreiben, um ein an dem zweiten Anlagebereich (59) gehaltenes Etikett linear zu verfahren.

2. Blasetikettierer nach Anspruch 1,
**dadurch gekennzeichnet,**
**dass** die Halteplattform (15) in beiden Drehrichtungen und/oder unbegrenzt drehbar ist.

3. Blasetikettierer nach Anspruch 1 oder 2,
**dadurch gekennzeichnet,**
**dass** die Luftanschlusseinrichtung eine mehrkanalige Drehdurchführung (31) aufweist, um für die Druckluft und die Saugluft einen abgedichteten Übergang zwischen der Basisplattform (13) und der relativ zu der Basisplattform (13) drehbaren Halteplattform (15) zu realisieren,
wobei insbesondere vorgesehen ist, dass die Drehdurchführung (31) einen Außenzylinder (33) und einen relativ zu dem Außenzylinder (33) von dem Antrieb drehbaren Innenzylinder (35) umfasst, wobei die Halteplattform (15) dreh- und axialfest an dem Innenzylinder (35) gehaltert ist.

4. Blasetikettierer nach Anspruch 3,
**dadurch gekennzeichnet,**
**dass** zwischen dem Außenzylinder (33) und dem Innenzylinder (35) eine der Anzahl an Anschlüssen (17) entsprechende Anzahl an voneinander abgedichteten Ringkanälen (41) ausgebildet ist, wobei an jeden Ringkanal (41) in radialer Richtung über eine zugehörige Öffnung (43) in dem Außenzylinder (33) einer der Anschlüsse (17) und in axialer Richtung über eine zugehörige Öffnung (47) in dem Innenzylinder (35) ein zugehöriger Druckluft- oder Saugluftkanal (45) angeschlossen ist, wobei ein Druckluftkanal (45) und wenigstens ein Saugluftkanal (45) vorgesehen sind, die innerhalb des Innenzylinders (35) nebeneinander und zu demselben axialen Ende des Innenzylinders (35) hin verlaufen.

5. Blasetikettierer nach Anspruch 3 oder 4,
**dadurch gekennzeichnet,**
**dass** die Halteplattform (15) ein Druckluft- und Saugluftleitungssystem (51) umfasst, das die Abblasöffnungen (25) und die Ansaugöffnungen (27) mit der Drehdurchführung (31), insbesondere dem Druckluftkanal (45) und dem wenigstens einen Saugluftkanal (45), verbindet.

6. Blasetikettierer nach Anspruch 5,
**dadurch gekennzeichnet,**
**dass** die Halteplattform (15) einen in Richtung der Basisplattform (13) abstehenden Luftanschlussstutzen (49) aufweist, der eine gemeinsame Schnittstelle des Druckluft- und Saugluftleitungssystems (51) zu der Drehdurchführung (31) bildet und der bei einer Drehung des Innenzylinders (35) von einem gegenförmig ausgebildeten Kopplungsabschnitts (53), der an einem der Halteplattform (15) zugewandten Ende des Innenzylinders (35) angeformt ist, mitgenommen wird,
wobei insbesondere vorgesehen ist, dass der Kopplungsabschnitt (53) eine Aufnahme (55) aufweist, die den Luftanschlussstutzen (49) übergreift.

7. Blasetikettierer nach einem der Ansprüche 3 bis 6,
**dadurch gekennzeichnet,**
**dass** der Antrieb ein dem Elektromotor (29) nachgeschaltetes Riemengetriebe mit einer Antriebsriemenscheibe (37) und einer Abtriebsriemenscheibe (39) umfasst, wobei der drehbare Innenzylinder (35) drehfest mit der Abtriebsriemenscheibe (39) verbunden ist.

8. Blasetikettierer nach einem der Ansprüche 3 bis 7,
**dadurch gekennzeichnet,**
**dass** die Basisplattform (13) einen dem weiteren Elektromotor (65) nachgeschaltetes weiteres Riemengetriebe mit einer weiteren Antriebsriemenscheibe (67) und einer weiteren Abtriebsriemenscheibe (69) umfasst, welches weitere Riemengetriebe Teil des weiteren Antriebs ist, wobei die weitere Abtriebsriemenscheibe (69), insbesondere über ein Kugellager, auf dem drehbaren Innenzylinder (35) gelagert ist.

9. Blasetikettierer nach einem der vorstehenden Ansprüche,
**dadurch gekennzeichnet,**
**dass** in dem zweiten Anlagebereich (59) nur Ansaugöffnungen (27) und/oder in dem ersten Anlagebereich (57) sowohl Ansaugöffnungen (27) als auch Abblasöffnungen (25) ausgebildet sind.

10. Blasetikettierer nach einem der vorstehenden Ansprüche,
**dadurch gekennzeichnet,**
**dass** die Ansaugöffnungen (27) sowohl in dem zweiten Anlagebereich (59) als auch in dem ersten Anlagebereich (57) ausgebildet sind, wobei der Blasetikettierer dazu ausgelegt ist, beim Verschieben des zweiten Anlagebereichs (59) lediglich die Ansaugöffnungen (27) des zweiten Anlagebereichs (59) mit Saugluft zu beaufschlagen.

11. Blasetikettierer nach einem der vorstehenden Ansprüche,
**dadurch gekennzeichnet,**
**dass** der Blasetikettierer dazu ausgelegt ist, im Betrieb den zweiten Anlagebereich (59) aus einer Ausgangsstellung in eine Übernahmestellung zu verschieben, um in der Übernahmestellung ein Etikett zu übernehmen, den zweiten Anlagebereich (59) mit dem übernommenen Etikett aus der Übernahmestellung in die Ausgangsstellung zurück zu verschieben, wobei beim Zurückverschieben lediglich die Ansaugöffnungen (27) des zweiten Anlagebereichs (59) mit Saugluft beaufschlagt werden, nach dem Zurückverschieben lediglich die Ansaugöffnungen (27) des ersten Anlagebereichs (57) mit Saugluft zu beaufschlagen und anschließend das Etikett abzublasen.

12. Blasetikettierer nach einem der vorstehenden Ansprüche,
**dadurch gekennzeichnet,**
**dass** der wenigstens eine Saugluftanschluss (17) einen ersten Saugluftanschluss (17) und einen zweiten Saugluftanschluss (17) umfasst, wobei die Ansaugöffnungen (27) des ersten Anlagebereichs (57) mit dem ersten Saugluftanschluss (17) und die Ansaugöffnungen (27) des zweiten Anlagebereichs (59) mit dem zweiten Saugluftanschluss (17) in Fluidverbindung stehen.

13. Blasetikettierer nach einem der vorstehenden Ansprüche,
**dadurch gekennzeichnet,**
**dass** der erste Anlagebereich (57) und der zweite Anlagebereich (59) jeweils durch mehrere Anlageleisten (61, 63) gebildet sind, die alle gleichgerichtet sind, wobei die Anlageleisten (61) des ersten Anlagebereichs (57) und die Anlageleisten (63) des zweiten Anlagebereichs (59) abwechselnd nebeneinander angeordnet sind,
wobei insbesondere vorgesehen ist, dass die Anlageleisten (63) des zweiten Anlagebereichs (59) kürzer als die Anlageleisten (61) des ersten Anlagebereichs (57) sind.

14. Blasetikettierer nach einem der vorstehenden Ansprüche,
**dadurch gekennzeichnet,**
**dass** die Halteplattform (15) einen Grundkörper (75) mit dem ersten Anlagebereich (57) und eine Schlittenanordnung mit dem zweiten Anlagebereich (59) umfasst, wobei die Schlittenanordnung über eine drehbar an dem Grundkörper (75) gelagerte Antriebswelle (77), die Teil des weiteren Antriebs ist, linear antreibbar ist,
wobei insbesondere vorgesehen ist, dass der Grundkörper (75) zwei in Richtung der Basisplattform (13) abstehende Haltebügel (79) umfasst, an denen die Schlittenanordnung abgestützt ist.

15. Blasetikettierer nach Anspruch 14,
**dadurch gekennzeichnet,**
**dass** die Schlittenanordnung zwei Schlitten (81) umfasst, die parallel und gleichlaufend zueinander verschiebbar sind, wobei jeder Schlitten (81) einen von zwei Teilen (63) des zweiten Anlagebereichs (59) trägt.

16. Blasetikettierer nach Anspruch 15,
**dadurch gekennzeichnet,**
**dass** die Halteplattform (15) zwei Gewindespindeln (83) umfasst, wobei die beiden Schlitten (81) jeweils als Spindelmutter ausgebildet und jeweils auf einer der beiden Gewindespindeln (83) aufgefädelt sind, wobei eine Drehung der beiden Gewindespindeln (83) eine Verschiebung der beiden Schlitten (81) bewirkt.

17. Blasetikettierer nach Anspruch 15 oder 16,
**dadurch gekennzeichnet,**
**dass** die Halteplattform (15) für jeden Schlitten (81) wenigstens eine, insbesondere an den beiden Haltebügeln (79) abgestützte, Führungsstange (87) aufweist, entlang der der jeweilige Schlitten (81) verschiebbar geführt ist.

18. Blasetikettierer nach Anspruch 16 oder 17,
**dadurch gekennzeichnet,**
**dass** die Halteplattform (15) ein Mehrfachantrieb-Riemengetriebe (85) aufweist, das Teil des weiteren Antriebs ist, wobei die beiden Gewindespindeln (83) über das Mehrfachantrieb-Riemengetriebe (85) antriebswirksam mit der Antriebswelle (77) verbunden sind.

19. Blasetikettierer nach einem der Ansprüche 14 bis 18 und Anspruch 8,
**dadurch gekennzeichnet,**
**dass** der weitere Antrieb ein dem weiteren Riemengetriebe nachgeschaltetes Kegelradgetriebe mit einem Tellerrad (71) und einem Ritzel (73) aufweist, wobei das Tellerrad (71) auf dem drehbaren Innenzylinder (35) gelagert, insbesondere gleitgelagert, und mit der weiteren Abtriebsriemenscheibe (69) drehfest verbunden ist, und wobei das Ritzel (73) drehbar an dem Grundkörper (75) gelagert und mit der Antriebswelle (77) drehfest verbunden ist.

20. Blasetikettierer nach einem der vorstehenden Ansprüche,
**dadurch gekennzeichnet,**
**dass** der Blasetikettierer dazu ausgelegt ist, den weiteren Elektromotor (65) derart anzusteuern, dass eine durch eine Drehung des Innenzylinders (35) bedingte Verschiebung des zweiten Anlagebereichs (59) ausgeglichen wird.

21. Preisauszeichnungssystem zur automatischen Verwiegung und Etikettierung von Verpackungen mit einem Blasetikettierer nach einem der vorstehenden Ansprüche und einer Transportvorrichtung einschließlich eines Wägebands, um die Verpackungen zu wiegen und an dem Blasetikettierer vorbeizuführen.

22. Preisauszeichnungssystem nach Anspruch 21,
**dadurch gekennzeichnet,**
**dass** das Preisauszeichnungssystem eine in Transportrichtung vor dem Blasetikettierer angeordnete Kamera, um die Drehstellung der jeweiligen Verpackung zu erfassen, und eine mit der Kamera und dem Blasetikettierer verbundene Steuereinheit umfasst, die dazu ausgelegt ist, den Elektromotor (29) des Antriebs des Blasetikettierers in Abhängigkeit von der erfassten Drehstellung der jeweiligen Verpackung anzusteuern.

## Claims

1. A blow-on labeler for applying labels to packages, comprising a blow head (11) having a base platform (13), which has an air connection device that comprises a plurality of ports (17) having a compressed air port (17) and at least one suction air port (17), and a holding platform (15) having a label contact surface (23) which is perforated by a plurality of blow-off openings (25) in fluid communication with the compressed air port (17) and a plurality of suction openings (27) in fluid communication with the at least one suction air port (17), wherein the holding platform (15) is rotatably supported at the base platform (13), wherein the base platform (13) has a drive having an electric motor (29), and wherein the drive is configured to rotatably drive the holding platform (15) in order to rotate a label held at the label contact surface (23),
**characterized in that**
the label contact surface (23) comprises a first contact region (57) and a second contact region (59) which is linearly displaceable relative to the first contact region (57) in the plane of the label contact surface (23), with the suction openings (27) being formed at least in the second contact region (59), and with the base platform (13) having a further electric motor (65) that is part of a further drive which is configured to drive the second contact region (59) in a linearly displaceable manner in order to linearly move a label held at the second contact region (59).

2. A blow-on labeler according to claim 1,
**characterized in that**
the holding platform (15) is rotatable in both directions of rotation and/or is rotatable without limitation.

3. A blow-on labeler according to claim 1 or 2,
**characterized in that**
the air connection device has a multi-channel rotary union (31) to realize a sealed passage for the compressed air and the suction air between the base platform (13) and the holding platform (15) which is rotatable relative to the base platform (13),
wherein it is in particular provided that the rotary union (31) comprises an outer cylinder (33) and an inner cylinder (35) which can be rotated relative to the outer cylinder (33) by the drive, wherein the holding platform (15) is held at the inner cylinder (35) in a rotationally and axially fixed manner.

4. A blow-on labeler according to claim 3,
**characterized in that**,
between the outer cylinder (33) and the inner cylinder (35), a number of annular channels (41) sealed from one another corresponding to the number of ports (17) is formed, with one of the ports (17) being connected to each annular channel (41) in the radial direction via an associated opening (43) in the outer cylinder (33) and an associated compressed air or suction air channel (45) being connected to each annular channel (41) in the axial direction via an associated opening (47) in the inner cylinder (35), with a compressed air channel (45) and at least one suction air channel (45) being provided that run side by side within the inner cylinder (35) and toward the same axial end of the inner cylinder (35).

5. A blow-on labeler according to claim 3 or 4,
**characterized in that**
the holding platform (15) comprises a compressed air and suction air line system (51) which connects the blow-off openings (25) and the suction openings (27) to the rotary union (31), in particular to the compressed air channel (45) and the at least one suction air channel (45).

6. A blow-on labeler according to claim 5,
**characterized in that**
the holding platform (15) has an air connection nozzle (49) which projects toward the base platform (13), which forms a common interface of the compressed air and suction air line system (51) to the rotary union (31) and which, upon a rotation of the inner cylinder (35), is taken along by a complementarily shaped coupling section (53) which is molded to an end of the inner cylinder (35) facing the holding platform (15),
wherein it is particular provided that the coupling section (53) has a receptacle (55) which engages over the air connection nozzle (49).

7. A blow-on labeler according to any one of the claims 3 to 6,
**characterized in that**
the drive comprises a belt drive connected downstream of the electric motor (29) and having a drive pulley (37) and a driven pulley (39), with the rotatable inner cylinder (35) being connected in a rotationally fixed manner to the driven pulley (39).

8. A blow-on labeler according to any one of the claims 3 to 7,
**characterized in that**
the base platform (13) comprises a further belt drive connected downstream of the further electric motor (65) and having a further drive pulley (67) and a further driven pulley (69), which further belt drive is part of the further drive, with the further driven pulley (69) being supported on the rotatable inner cylinder (35), in particular via a ball bearing.

9. A blow-on labeler according to any one of the preceding claims,
**characterized in that**
only suction openings (27) are formed in the second contact region (59) and/or both suction openings (27) and blow-off openings (25) are formed in the first contact region (57).

10. A blow-on labeler according to any one of the preceding claims,
**characterized in that**
the suction openings (27) are formed both in the second contact region (59) and in the first contact region (57), with the blow-on labeler being configured to supply only the suction openings (27) of the second contact region (59) with suction air upon a displacement of the second contact region (59).

11. A blow-on labeler according to any one of the preceding claims,
**characterized in that**
the blow-on labeler is configured to displace the second contact region (59) from a starting position into a takeover position during operation in order to take over a label in the takeover position, to displace the second contact region (59) with the taken-over label from the takeover position back into the starting position, with, upon the displacement back, only the suction openings (27) of the second contact region (59) being supplied with suction air, and, after the displacement back, to supply only the suction openings (27) of the first contact region (57) with suction air and, subsequently, to blow off the label.

12. A blow-on labeler according to any one of the preceding claims,
**characterized in that**
the at least one suction air port (17) comprises a first suction air port (17) and a second suction air port (17), with the suction openings (27) of the first contact region (57) being in fluid communication with the first suction air port (17) and the suction openings (27) of the second contact region (59) being in fluid communication with the second suction air port (17).

13. A blow-on labeler according to any one of the preceding claims,
**characterized in that**
the first contact region (57) and the second contact region (59) are each formed by a plurality of contact strips (61, 63) which are all oriented in the same direction, with the contact strips (61) of the first contact region (57) and the contact strips (63) of the second contact region (59) being arranged alternately side by side,
wherein it is in particular provided that the contact strips (63) of the second contact region (59) are shorter than the contact strips (61) of the first contact region (57).

14. A blow-on labeler according to any one of the preceding claims,
**characterized in that**
the holding platform (15) comprises a base body (75) having the first contact region (57) and a carriage assembly having the second contact region (59), with the carriage assembly being linearly drivable via a drive shaft (77) which is rotatably supported at the base body (75) and which is part of the further drive,
wherein it is in particular provided that the base body (75) comprises two retaining brackets (79) which project toward the base platform (13) and at which the carriage assembly is supported.

15. A blow-on labeler according to claim 14,
**characterized in that**
the carriage assembly comprises two carriages (81) which are displaceable parallel to and in unison with one another, with each carriage (81) carrying one of two parts (63) of the second contact region (59).

16. A blow-on labeler according to claim 15,
**characterized in that**
the holding platform (15) comprises two threaded spindles (83), with the two carriages (81) each being formed as a spindle nut and each being threaded onto one of the two threaded spindles (83), with a rotation of the two threaded spindles (83) causing a displacement of the two carriages (81).

17. A blow-on labeler according to claim 15 or 16,
**characterized in that**
the holding platform (15) comprises, for each carriage (81), at least one guide rod (87) which is in particular supported at the two retaining brackets (79) and along which the respective carriage (81) is guided in a displaceable manner.

18. A blow-on labeler according to claim 16 or 17,
**characterized in that**
the holding platform (15) has a multiple-drive belt transmission (85) which is part of the further drive, with the two threaded spindles (83) being drive-effectively connected to the drive shaft (77) via the multiple-drive belt transmission (85).

19. A blow-on labeler according to any one of the claims 14 to 18 and claim 8,
**characterized in that**
the further drive comprises a bevel gear transmission connected downstream of the further belt drive and having a ring gear (71) and a pinion (73), with the ring gear (71) being supported, in particular sliding supported, on the rotatable inner cylinder (35) and being connected in a rotationally fixed manner to the further driven pulley (69), and with the pinion (73) being rotatably supported at the base body (75) and being connected in a rotationally fixed manner to the drive shaft (77).

20. A blow-on labeler according to any one of the preceding claims,
**characterized in that**
the blow-on labeler is configured to control the further electric motor (65) in such a way that a displacement of the second contact region (59) caused by a rotation of the inner cylinder (35) is compensated for.

21. A price labeling system for the automatic weighing and labeling of packages comprising a blow-on labeler according to any one of the preceding claims and a transport device including a weighing belt to weigh the packages and to guide them past the blow-on labeler.

22. A price labeling system according to claim 21,
**characterized in that**
the price labeling system comprises a camera arranged in the transport direction in front of the blow-on labeler to detect the rotational position of the respective package, and a control unit which is connected to the camera and the blow-on labeler and which is configured to control the electric motor (29) of the drive of the blow-on labeler in dependence on the detected rotational position of the respective package.

## Revendications

1. Étiqueteuse à soufflage destinée à appliquer des étiquettes sur des emballages, comprenant une tête de soufflage (11) comportant une plate-forme de base (13) avec un dispositif de raccordement d'air comprenant plusieurs raccords (17) avec un raccord d'air comprimé (17) et au moins un raccord d'air d'aspiration (17), et une plate-forme de maintien (15) avec une surface d'appui d'étiquettes (23) qui est traversée par une pluralité d'orifices de soufflage (25) en communication fluidique avec le raccord d'air comprimé (17) et une pluralité d'orifices d'aspiration (27) en communication fluidique avec le ou les raccords d'air d'aspiration (17), la plate-forme de maintien (15) est montée de manière rotative sur la plate-forme de base (13), la plate-forme de base (13) comportant un entraînement avec un moteur électrique (29), et l'entraînement étant conçu pour entraîner la plate-forme de maintien (15) en rotation afin de faire tourner une étiquette maintenue sur la surface d'appui d'étiquettes (23),
**caractérisé en ce**
**que** la surface d'appui d'étiquettes (23) comprend une première zone d'appui (57) et une deuxième zone d'appui (59) pouvant coulisser linéairement par rapport à la première zone d'appui (57) dans le plan de la surface d'appui d'étiquettes (23), les orifices d'aspiration (27) étant formés au moins dans la deuxième zone d'appui (59), et la plate-forme de base (13) comportant un autre moteur électrique (65) qui fait partie d'un autre entraînement conçu pour entraîner la deuxième zone d'appui (59) de manière à ce qu'elle puisse se déplacer linéairement, afin de déplacer linéairement une étiquette maintenue sur la deuxième zone d'appui (59).

2. Étiqueteuse à soufflage selon la revendication 1,
**caractérisée en ce**
**que** la plate-forme de maintien (15) peut tourner dans les deux sens et/ou de manière illimitée.

3. Étiqueteuse à soufflage selon la revendication 1 ou 2
**caractérisée en ce**
**que** le dispositif de raccordement d'air comporte un raccord rotatif multicanaux (31) afin de réaliser, pour l'air comprimé et l'air d'aspiration, un passage étanche entre la plate-forme de base (13) et la plate-forme de maintien (15) pouvant tourner par rapport à la plate-forme de base (13), il est notamment prévu que le raccord rotatif (31) comprenne un cylindre extérieur (33) et un cylindre intérieur (35) pouvant être entraîné en rotation par rapport au cylindre extérieur (33) par l'entraînement, la plate-forme de maintien (15) étant fixée de manière solidaire en rotation et axialement au cylindre intérieur (35).

4. Étiqueteuse à soufflage selon la revendication 3,
**caractérisée en ce**
**qu'**entre le cylindre extérieur (33) et le cylindre intérieur (35) est formé un nombre de canaux annulaires (41) étanches les uns par rapport aux autres, correspondant au nombre de raccords (17), chaque canal annulaire (41) étant relié, dans le sens radial, par une ouverture correspondante (43) dans le cylindre extérieur (33), à l'un des raccords (17), et, dans le sens axial, par une ouverture correspondante (47) dans le cylindre intérieur (35), à un canal d'air comprimé ou d'aspiration (45) correspondant, un canal d'air comprimé (45) et au moins un canal d'aspiration (45) étant prévus, qui s'étendent à l'intérieur du cylindre intérieur (35) l'un à côté de l'autre et vers la même extrémité axiale du cylindre intérieur (35).

5. Étiqueteuse à soufflage selon la revendication 3 ou 4,
**caractérisée en ce**
**que** la plate-forme de maintien (15) comprend un système de conduites d'air comprimé et d'air d'aspiration (51) qui relie les orifices de soufflage (25) et les orifices d'aspiration (27) au raccord rotatif (31), en particulier au canal d'air comprimé (45) et à au moins un canal d'air d'aspiration (45).

6. Étiqueteuse à soufflage selon la revendication 5,
**caractérisée en ce**
**que** la plate-forme de maintien (15) comporte une tubulure de raccordement d'air (49) faisant saillie en direction de la plate-forme de base (13), qui forme une interface commune du système de conduites d'air comprimé et d'air d'aspiration (51) vers le raccord rotatif (31) et qui, lors d'une rotation du cylindre intérieur (35), est entraînée par une section d'accouplement (53), qui est moulée sur une extrémité du cylindre intérieur (35) tournée vers la plate-forme de maintien (15),
**il** est notamment prévu que la section d'accouplement (53) comporte un logement (55) qui recouvre la tubulure de raccordement d'air (49).

7. Étiqueteuse à soufflage selon l'une des revendications 3 à 6,
**caractérisée en ce que**
l'entraînement comprend une transmission à courroie montée en aval du moteur électrique (29), comportant une poulie d'entraînement (37) et une poulie menée (39), le cylindre intérieur rotatif (35) étant solidaire en rotation de la poulie menée (39).

8. Étiqueteuse à soufflage selon l'une des revendications 3 à 7,
**caractérisée en ce**
**que** la plate-forme de base (13) comprend une autre transmission à courroie montée en aval de l'autre moteur électrique (65), comportant une autre poulie d'entraînement (67) et une autre poulie menée (69), laquelle autre transmission à courroie fait partie de l'autre entraînement, l'autre poulie menée (69) est montée, en particulier par l'intermédiaire d'un roulement à billes, sur le cylindre intérieur rotatif (35).

9. Étiqueteuse à soufflage selon l'une des revendications précédentes,
**caractérisée en ce**
**que** seuls des orifices d'aspiration (27) sont formés dans la deuxième zone d'appui (59) et/ou que des orifices d'aspiration (27) ainsi que des orifices de soufflage (25) sont formés dans la première zone d'appui (57).

10. Étiqueteuse à soufflage selon l'une des revendications précédentes,
**caractérisée en ce**
**que** les orifices d'aspiration (27) sont formés aussi bien dans la deuxième zone d'appui (59) que dans la première zone d'appui (57), l'étiqueteuse à soufflage étant conçue pour, lors du déplacement de la deuxième zone d'appui (59), n'alimenter en air d'aspiration que les orifices d'aspiration (27) de la deuxième zone d'appui (59).

11. Étiqueteuse à soufflage selon l'une des revendications précédentes,
**caractérisée en ce**
**que** l'étiqueteuse à soufflage est conçue pour, en fonctionnement, déplacer la deuxième zone d'appui (59) d'une position initiale vers une position de reprise afin de reprendre une étiquette dans la position de reprise, puis de ramener la deuxième zone d'appui (59) avec l'étiquette reprise de la position de reprise vers la position initiale, seuls les orifices d'aspiration (27) de la deuxième zone d'appui (59) étant alimentés en air d'aspiration lors du déplacement de retour, après le déplacement de retour, seuls les orifices d'aspiration (27) de la première zone d'appui (57) étant alimentés en air d'aspiration, puis l'étiquette étant soufflée.

12. Étiqueteuse à soufflage selon l'une des revendications précédentes,
**caractérisée en ce que**
ledit au moins un raccord d'air d'aspiration (17) comprend un premier raccord d'air d'aspiration (17) et un deuxième raccord d'air d'aspiration (17), les orifices d'aspiration (27) de la première zone d'appui (57) étant en communication fluidique avec le premier raccord d'air d'aspiration (17) et les orifices d'aspiration (27) de la deuxième zone d'appui (59) sont en communication fluidique avec le deuxième raccord d'air d'aspiration (17).

13. Étiqueteuse à soufflage selon l'une des revendications précédentes,
**caractérisée en ce**
**que** la première zone d'appui (57) et la deuxième zone d'appui (59) sont chacune formées par plusieurs barres d'appui (61, 63) qui sont toutes orientées dans la même direction, les barres d'appui (61)de la première zone d'appui (57) et les barres d'appui (63) de la deuxième zone d'appui (59) étant disposées en alternance les unes à côté des autres,
**il** est notamment prévu que les barres d'appui (63) de la deuxième zone d'appui (59) soient plus courtes que les barres d'appui (61) de la première zone d'appui (57).

14. Étiqueteuse à soufflage selon l'une des revendications précédentes,
**caractérisée en ce**
**que** la plate-forme de maintien (15) comprend un corps de base (75) avec la première zone d'appui (57) et un ensemble de chariot avec la deuxième zone d'appui (59), l'ensemble de chariot pouvant être entraîné linéairement par un arbre d'entraînement (77) monté de manière rotative sur le corps de base (75) et faisant partie de l'autre entraînement,
il est notamment prévu que le corps de base (75) comprenne deux étriers de retenue (79) faisant saillie en direction de la plate-forme de base (13), sur lesquels l'ensemble de chariot prend appui.

15. Étiqueteuse à soufflage selon la revendication 14,
**caractérisée en ce**
**que** l'ensemble de chariots comprend deux chariots (81) qui peuvent coulisser parallèlement et de manière synchrone l'un par rapport à l'autre, chaque chariot (81) supportant l'une des deux parties (63) de la deuxième zone d'appui (59).

16. Étiqueteuse à soufflage selon la revendication 15,
**caractérisée en ce que**
la plate-forme de maintien (15) comprend deux vis filetées (83), les deux chariots (81) étant chacun conçus comme un écrou de vis et enfilés chacun sur l'une des deux vis filetées (83), la rotation des deux vis filetées (83) provoquant un déplacement des deux chariots (81).

17. Étiqueteuse à soufflage selon la revendication 15 ou 16,
**caractérisée en ce**
**que** la plate-forme de maintien (15) comporte, pour chaque chariot (81), au moins une tige de guidage (87), notamment appuyée sur les deux étriers de retenue (79), le long de laquelle le chariot (81) correspondant est guidé de manière coulissante.

18. Étiqueteuse à soufflage selon la revendication 16 ou 17,
**caractérisée en ce**
**que** la plate-forme de maintien (15) comporte une transmission à courroie à entraînement multiple (85) qui fait partie de l'autre entraînement, les deux vis filetées (83) étant reliées en prise d'entraînement à l'arbre d'entraînement (77) par l'intermédiaire de la transmission à courroie à entraînement multiple (85).

19. Étiqueteuse à soufflage selon l'une des revendications 14 à 18 et la revendication 8,
**caractérisée en ce**
**que** l'autre entraînement comporte un engrenage conique monté en aval de l'autre transmission à courroie, comprenant une couronne dentée (71) et un pignon (73), la couronne dentée (71) étant montée sur le cylindre intérieur rotatif (35), en particulier sur un palier lisse, et est reliée de manière solidaire en rotation à l'autre poulie menée (69), et le pignon (73) étant monté de manière rotative sur le corps de base (75) et relié de manière solidaire en rotation à l'arbre d'entraînement (77).

20. Étiqueteuse à soufflage selon l'une des revendications précédentes,
**caractérisée en ce**
**que** l'étiqueteuse à soufflage est conçue pour commander l'autre moteur électrique (65) de telle sorte qu'un déplacement de la deuxième zone d'appui (59) provoqué par une rotation du cylindre intérieur (35) soit compensé.

21. Système d'étiquetage de prix pour le pesage et l'étiquetage automatiques d'emballages, comprenant une étiqueteuse à soufflage selon l'une des revendications précédentes et un dispositif de transport comprenant un tapis de pesage pour peser les emballages et les faire défiler devant l'étiqueteuse à soufflage.

22. Système d'étiquetage de prix selon la revendication 21,
**caractérisé en ce**
**que** le système d'étiquetage de prix comprend une caméra disposée en amont de l'étiqueteuse à soufflage dans la direction de transport, afin de détecter la position de rotation de l'emballage concerné, et une unité de commande reliée à la caméra et à l'étiqueteuse à soufflage, qui est conçue pour commander le moteur électrique (29) de l'entraînement de l'étiqueteuse à soufflage en fonction de la position de rotation détectée de l'emballage concerné.
